# EUROPÄISCHE PATENTSCHRIFT

(11) **EP 2 994 278 B1**
(45) Veröffentlichungstag und Bekanntmachung des Hinweises auf die Patenterteilung: **12.12.2018**
(21) Anmeldenummer: 14726089.7
(22) Anmeldetag: 06.05.2014
(51) Int. Cl.: B27N 1/02

(54) **VERFAHREN UND VORRICHTUNG ZUR BELEIMUNG VON PARTIKELN, BEVORZUGT IM ZUGE DER HERSTELLUNG VON WERKSTOFFPLATTEN**
METHOD AND APPARATUS FOR GLUING PARTICLES, PREFERABLY IN THE COURSE OF THE PRODUCTION OF MATERIAL BOARDS
PROCÉDÉ ET DISPOSITIF D'ENCOLLAGE DE PARTICULES, DE PRÉFÉRENCE LORS DE LA FABRICATION DE PANNEAUX

(30) Priorität: 06.05.2013 DE 102013104653
(43) Veröffentlichungstag der Anmeldung: 16.03.2016
(73) Patentinhaber: Dieffenbacher GmbH Maschinen- und Anlagenbau, 75031 Eppingen (DE)
(72) Erfinder: KROLL, Detlef, 75031 Eppingen (DE); VON HAAS, Gernot, 75031 Eppingen (DE); SCHWINN, Reinhard, 75031 Eppingen (DE)
(86) Internationale Anmeldenummer: PCT/EP2014/059271
(87) Internationale Veröffentlichungsnummer: WO 2014/180868

(56) Entgegenhaltungen:
- WO-A2-2004/035278
- DE-A1-102010 064 339
- DE-A1-102011 077 514
- DE-B3-102006 058 625

## Beschreibung

Die Erfindung bezieht sich auf ein Verfahren zur Beleimung von Partikeln, die zumindest teilweise aus zur Herstellung von Werkstoffplatten geeigneten Fasern und/oder Spänen bestehen, nach dem Oberbegriff des Anspruches 1 und auf eine Vorrichtung zur Beleimung von Partikeln, die zumindest teilweise aus zur Herstellung von Werkstoffplatten geeigneten Fasern und/oder Spänen bestehen, nach dem Oberbegriff des Anspruches 6.

Die Herstellung von Werkstoffplatten aus zum Beispiel Spänen oder mitteldichten Fasern oder anderen rieselfähigen Materialien sind mittlerweile automatisierte Prozesse und werden bereits in vielen Ländern seit Jahren angewandt. Wie bekannt findet die Verpressung von aufbereiteten Spänen oder Fasern entweder taktgebunden oder kontinuierlich statt. Dabei spielt neben den vielen Anlagenteilen vor und nach der Presse die Herstellung einer Streugutmatte mittels Streumaschinen eine herausragende Rolle, ist doch die Qualität der erstellten Streugutmatte neben der Qualität der Rohstoffe ein wichtiger Faktor. Bei der großindustriellen Herstellung von Holzwerkstoffplatten kommen kontinuierlich arbeitende Pressen, aber zum Teil noch Ein- oder Mehretagenpressen, zum Einsatz. Der Drang zur Herstellung von kostengünstigen Werkstoffplatten aus natürlichen Rohstoffen und künstlich hergestelltem Bindemittel zwingt die Produzenten immer mehr effizientere Verfahren zu entwickeln. Besondere Schwerpunkte sind dabei Energiekosten, Rohstoff- und Bindemitteleinsparung bei gleich bleibender Qualität und technisch optimiertem Anlagenbau mit geringen Ausfallzeiten und niedrigem Verschleiß.

Vorliegende Ausarbeitung bezieht sich auf den Bereich zur Optimierung der Beleimung und/oder des Bindemittelverbrauchs und damit einhergehend auch mit der Einsparung von Energiekosten. Denn bei einer optimalen Beleimung mit geringem Feuchtigkeitsanteil ergeben sich nicht nur geringere Kosten durch Bindemittelverbrauch, sondern es muss auch weniger Bindemittel im Trockner an den Spänen/Fasern getrocknet werden, was wiederum Energie und damit Kosten spart. Grundsätzlich versteht man unter Bindemittel eine so genannte Klebstoffflotte, die in ihrer Hauptkomponente aus einem Klebstoff besteht. Je nach Bedarf werden ihrer Hauptkomponente aus einem Klebstoff besteht. Je nach Bedarf werden zusätzlich Emulsion, Härter, Formaldehydfänger, Farbstoffe, Insektenschutz und Pilzschutzmittel und andere Additive beigegeben. Es ist auch üblich den Klebstoff ohne Zusätze zu verwenden.

Als Bindemittel kommen ohne Anspruch auf Vollständigkeit in Frage: Isocyanate, MDI, Melaminharnstoffformaldehyd (MUF), Harnstoffformaldehyd (UF), MUPF oder PF. Grundsätzlicher zugrunde liegender Stand der Technik ist die Beleimung von Spänen oder Fasern mittels Sprühdüsen in Produktionsanlagen für Span- oder Faserplatten. Dabei zerkleinern die Düsen das Bindemittel und sprühen dies auf bewegte Späne oder Fasern. Durch die Fallschachtbeleimung können 20% Leim, beispielsweise bei der Spanplattenherstellung, eingespart werden. Allerdings kann es im Wirbelbereich der Bindemittel versprühenden Düsen zu Anbackungen kommen. Die Anbackungen führen zu einem höheren Leimverbrauch und können beim Herunterfallen nachfolgende Anlagenteile beschädigen.

Ein solcher Stand der Technik ist mit DE 10 2010 064 339 A1, die den Oberbegriff der Ansprüche 1 und 6 offenbart, oder der DE 10 2011 077 514 A1 bekannt geworden. In diesen Offenbarungen werden zur Beleimung die Partikel mit einer Dosiervorrichtung dosiert, mit einer Auflösevorrichtung aufgelöst und mit einem zumindest teilweise aus Blechen bestehenden vertikalen Fallschacht mit einem Bindemittel beleimt und bevorzugt anschließend in einer im Wesentlichen waagrechten Mischvorrichtung durchmischt. Die Aufgabe der Erfindung besteht darin ein Verfahren und eine Vorrichtung zu schaffen, mit denen die Beleimung innerhalb eines Fallschachtes vor einer Mischvorrichtung optimiert werden kann, um bessere Beleimergebnisse und/oder Einsparungen bei der Menge des notwendigen Bindemittels zu erreichen und/oder Verklumpungen und Anbackungen an den Innenwänden des Fallschachtes zu vermeiden.

Diese Aufgabe wird durch ein Verfahren gemäß den Merkmalen des Anspruchs 1 und eine Vorrichtung gemäß den Merkmalen des Anspruchs 6 gelöst. In weiteren kombinierbaren oder alleinstehenden zusätzlichen Einzelmerkmalen wird vorgeschlagen:
- dass die Mittel zur Reinigung Bürsten oder Reinigungsdüsen umfassen, die bevorzugt mechanisch oder pneumatisch oder chemisch die Düsen reinigen.
- dass die Bleche in einem vorgegebenen Minutentakt, bevorzugt alle 5 Minuten, aus der Betriebsposition in die Reinigungsposition verschwenkt werden.
- dass die Bleche gekühlt werden, bevorzugt auf unter 30° C.

In weiteren kombinierbaren oder alleinstehenden zusätzlichen Einzelmerkmalen wird vorgeschlagen:
- dass an den Blechen Mittel zur Reinigung, bevorzugt Bürsten oder Reinigungsdüsen angeordnet sind, die insbesondere dazu geeignet sind, die Bindemittel versprühenden Düsen zu reinigen.
- dass an den Blechen, bevorzugt an den verschwenkbaren Blechen eine Kühlvorrichtung angeordnet ist.
- dass die verschwenkbaren Bleche zwischen der Auflösevorrichtung und den Bindemittel versprühenden Düsen angeordnet sind.

Die Vorrichtung ist als alleinstehend zu betrachten, kann aber auch zur Durchführung des Verfahrens verwendet werden.

In vorteilhafter Weise wird nun ein aus einer Dosiervorrichtung ausgetragener Partikelstrom mittels einer Auflösevorrichtung aufgelöst, die bei großen Durchsätzen, eine optimale Herstellung eines beleimungsfähigen Partikelvorhanges durchführen kann, was insgesamt das Beleimergebnis verbessert.

Bevorzugt kann als Auflösevorrichtung zumindest eine, vorzugsweise zwei gegenläufig, rotierend angetriebene Stachelwalze angeordnet sein. Vorteilhaft wäre auch die Anordnung von Zweistoffdüsen als Düsen zur Beleimung, insbesondere, wenn das Bindemittel mit Dampf verdüst oder zerkleinert, ganz insbesondere atomisiert, wird. Bei der Auflösevorrichtung wäre es auch denkbar, dass die Stachelwalze zumindest teilweise von einem Führungsblech umschlossen wird und die Partikel durch die Stachelwalze und/oder durch einen durch die Stachelwalze erzeugten pneumatischen Luftstrom durch einen aus dem Führungsblech und der Stachelwalze gebildeten Führungsspalt geführt und vereinzelt werden.

Insbesondere ist auch bevorzugt, dass als Fallschacht ein sich in Fallrichtung von oben nach unten im Querschnitt verkleinernder Trichter angeordnet ist. Dabei kann zumindest im zweiten Fallschachtabschnitt des Fallschachtes eine Schabvorrichtung zur Reinigung der Innenwände des Fallschachtes angeordnet sein. Dabei wäre es auch denkbar, dass zur Reinigung der Innenwände des Fallschachtes ein Schabmesser an den Innenwänden bewegt und/oder rotiert und/oder zumindest der an ein Schabmesser anliegende Teil des Fallschachtes um seine parallel zur Fallrichtung liegende Achse rotiert wird.

Die Erfindung versteht im weiteren folgende Begrifflichkeiten.
Die Auflösung und/oder die Verteilung der Partikel im Fallschacht wird im Wesentlichen durch eine Auflösevorrichtung durchgeführt, die jeweils in der Lage sind einen Partikelvorhang auszubilden bevor die Beleimung der Partikel respektive des Partikelvorhanges durchgeführt wird. Dabei versteht man unter dem Partikelvorhang die Ausbildung eines gezielten Partikelstromes zur Beleimung durch eine Auflösevorrichtung. Die Düsen sind geeignet zugeführtes Bindemittel aufzulösen und mit höherem als dem Umgebungsdruck im Fallschacht in Richtung eines Partikelvorhanges abzugeben.
Die Partikel sind vorzugsweise zur Herstellung von Werkstoffplatten geeigneten Fasern und/oder Spänen, wobei neben diesen üblicherweise lignozellulose- und/oder zellulosehaltigen Materialien oder deren Ersatzstoffe auch Kunststoffe, Glasfasern, oder dergleichen verwendet werden könnte.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: in schematischer Ansicht ein Vorrichtung zur Beleimung von Partikel beginnend mit der Dosiervorrichtung und endend mit einer Mischvorrichtung und einem dazwischen angeordneten Fallschacht in einer vereinfachten Darstellung, wobei die Bleche in einer ersten Position angeordnet sind und
- Figur 2: die Vorrichtung nach Figur 1 mit einem der Bleche in einer zweiten Position zur Reinigung des Bleches und/oder der Düsen.

In Figur 1 ist in schematischer Ansicht ein Vorrichtung zur Beleimung von Partikel 1 beginnend mit der Dosiervorrichtung 11 und endend mit einer Mischvorrichtung 10 und einem dazwischen angeordneten Fallschacht 4 in einer vereinfachten Darstellung dargestellt. Die Partikel 1 werden dabei in die Dosiervorrichtung 11, in der Regel aus einem Partikelbunker mittels Austragsvorrichtungen, eingetragen, dort gewogen (schematische Wiegevorrichtung unterhalb des oberen endlos umlaufenden Transportbandes) und über eine übliche Bandregelung (nicht dargestellt) zur Dosierung in den Fallschacht 4 verbracht. Dort trifft der Partikelstrom 12 oder die Partikel 1 auf eine Auflösevorrichtung 3. Die Auflösung oder Aufteilung kann auch die Ausbildung von mehreren Partikelvorhängen 5 umfassen. Die Auflösevorrichtung umfasst dabei vorzugsweies zumindest eine Stachelwalze 8, die durch ihre schnelle Rotation den Partikelvorhang 5 in Fallrichtung 13 erzeugt.
Der Partikelvorhang 5 wird in Fallrichtung mittels geeigneter Düsen 14 mit einem Bindemittel 6 besprüht und beleimt. Im weiteren Verlauf fällt der Partikelvorhang 5 durch den Fallschachtes 4 und gelangt anschließend in die Mischvorrichtung 10, in der mittels einer durch eine rotierend angetriebene Welle 16 Mischwerkzeuge 17 die beleimten Partikel 1 nochmals mechanisch durchmischen und schließlich als durchmischten Partikelstrom 15 ausgeben. Der Partikelstrom 15 wird anschließend in einem Dosierbunker zwischengelagert oder direkt in eine Streuvorrichtung zur Ausbildung einer Streugutmatte, die im weiteren Verlauf in einer Presse zu einer Werkstoffplatte verpreßt und/oder ausgehärtet werden kann, eingeführt.

Der untere Teil des Fallschachtes 4 kann ein sich in Fallrichtung 13 von oben nach unten im Querschnitt verkleinernder Trichter angeordnet sein. Der obere Teil des Fallschachtes 4 weist in der Regel einen sich öffnenden Trichter oder Konus auf, damit der Partikelvorhang 5 sich ausbreiten kann und optimal von den Düsen 14 mit Bindemittel besprüht werden kann.

Wie oben bereits ausgeführt, neigen die Innenwände des Fallschachtes 4 zu Anbackungen des Bindemittels 6 und beleimter Partikel 1. Es ist bekannt hierzu im unteren Teil des Fallschachtes 4 bis zum Übergang zur Mischvorrichtung oder anderen nachgeschalteten Vorrichtungen eine Reinigungsvorrichtung vorzusehen, die im Sinne von Schabern oder beweglichen Seilen die Innenflächen der Wände reinigen kann. Wie aber auch dargestellt, neigt die unter Umständen komplexere Struktur des Fallschachtes ab der Auflösevorrichtung 3 bis hin zu den Düsen 14 ebenfalls zu Anbackungen, läßt sich aber in der Regel nur oder nur schwerlich reinigen. Aus diesem Grunde sind zumindest teilweise Bleche 2 des Fallschachtes 4, bevorzugt diejenigen, die Innenwände ausbilden, schwenkbar im Fallschacht 4 angeordnet.

In Figur 2 ist beispielhaft ein Blech 2 zwischen den Düsen 14 und der Auflösevorrichtung 3 mittels einer Stellvorrichtung 18 verschwenkt, so dass dieses zumindest teilweise an den Partikelstrom 5 angestellt oder sogar in den Partikelstrom 5 hineingestellt ist. Somit ergibt sich eine erste Position der Bleche 2, die Betriebsposition, und eine zweite Position der Bleche 2, die Reinigungsposition, da in der zweiten Position der an den Blechen vorbeifließende Partikelstrom 5 die Oberfläche der zum Partikelstrom 5 geneigten Seiten der Bleche 2 reinigt.
In bevorzugter Weise kann an den Blechen 2 zumindest eine Reinigungsdüse 7, bevorzugt ein Reinigungsbalken mit Düsen, angebracht sein, der in einer Zwischenposition zwischen der ersten und der zweiten Position der Bleche 2 einen Reinigung der Bindemittel 6 versprühenden Düsen 14 durchführen kann. Es mag auch ausreichend sein, dass diese Zwischenposition nur im Vorbeifahren eingenommen wird, wenn die Reinigungswirkung der Reinigungsdüsen 7 ausreichend ist. Bevorzugt sind die Bleche 2 gekühlt, um die Haftungswirkung des Bindemittels 6 zu verringern. 1459

### Bezugszeichenliste: DP 1459

- 1.: Partikel
- 2.: Bleche
- 3.: Auflösevorrichtung
- 4.: Fallschacht
- 5.: Partikelvorhang
- 6.: Bindemittel
- 7.: Reinigungsdüsen
- 8.: Stachelwalze
- 9.: Kühlvorrichtung
- 10.: Mischvorrichtung
- 11.: Dosiervorrichtung
- 12.: Partikelstrom
- 13.: Fallrichtung
- 14.: Düse
- 15.: Partikelstrom
- 16.: Welle
- 17.: Mischwerkzeuge
- 18.: Stellvorrichtung

## Patentansprüche

1. Verfahren zur Beleimung von Partikeln (1), die zumindest teilweise aus zur Herstellung von Werkstoffplatten geeigneten Fasern und/oder Spänen bestehen, wobei zur Beleimung die Partikel (1) mit einer Dosiervorrichtung (11) dosiert, mit einer Auflösevorrichtung (3) aufgelöst und in einem zumindest teilweise aus Blechen (2) bestehenden vertikalen Fallschacht (4) mit einem Bindemittel (6) beleimt werden und bevorzugt anschließend in einer im Wesentlichen waagrechte Mischvorrichtung (10) durchmischt werden, wobei zumindest Teile der die Wände des Fallschachtes (4) ausbildenden Bleche (2), aus einer ersten Betriebsposition in eine zweite Reinigungsposition verschwenkt werden, **dadurch gekennzeichnet, dass** in der zweiten Reinigungsposition Mittel zur Reinigung, wie Reinigungsdüsen (7), freigegeben werden, die Teile der Bleche (2) und/oder Bindemittel (6) versprühende Düsen (14) reinigen und/oder in der zweiten Reinigungsposition durch die Bleche (2) der Partikelstrom (5) aus Partikeln (1) derart umgelenkt wird, dass er weitere Bleche (2) oder Teile des Fallschachtes reinigt.

2. Verfahren nach Anspruch 1, **dadurch gekennzeichnet, dass** in der zweiten Reinigungsposition die Bleche (2) durch die in Fallrichtung (13) strömenden Partikel (1) gereinigt werden.

3. Verfahren nach einem oder mehreren der vorhergehenden Ansprüche, **dadurch gekennzeichnet, dass** die Mittel zur Reinigung Bürsten oder Reinigungsdüsen (7) umfassen, die bevorzugt mechanisch oder pneumatisch oder chemisch die versprühenden Düsen (14) reinigen.

4. Verfahren nach einem oder mehreren der vorhergehenden Ansprüche, **dadurch gekennzeichnet, dass** die Bleche (2) in einem vorgegebenen Minutentakt, bevorzugt alle 5 Minuten, aus der Betriebsposition in die Reinigungsposition verschwenkt werden.

5. Verfahren nach einem oder mehreren der vorhergehenden Ansprüche, **dadurch gekennzeichnet, dass** die Bleche (2) gekühlt werden, bevorzugt auf unter 30° C.

6. Vorrichtung zur Beleimung von Partikeln (1), die zumindest teilweise aus zur Herstellung von Werkstoffplatten geeigneten Fasern und/oder Spänen bestehen, umfassend einer Dosiervorrichtung (11) zur Dosierung der Partikel (1), einen im Wesentlichen vertikalen Fallschacht (4), einer dazwischen angeordneten Auflösevorrichtung (3) und bevorzugt einer dem Fallschacht (4) im Wesentlichen waagrechten nachgeschalteten Mischvorrichtung (10), wobei zumindest als Teile des Fallschachtes (4) schwenkbare Bleche (2) angeordnet sind, die mittels zumindest einer Stellvorrichtung (18) aus einer ersten Betriebsposition in eine zweite Reinigungsposition verschwenkbar sind, **dadurch gekennzeichnet, dass** in der zweiten Reinigungsposition Mittel zur Reinigung, wie Reinigungsdüsen (7), freigegeben werden, die Teile der Bleche (2) und/oder Bindemittel (6) versprühende Düsen (14) reinigen, und/oder die Bleche (2) derart verschwenkbar angeordnet sind, dass diese in der Reinigungsposition den aus der Auflösevorrichtung (3) austretenden Partikelstrom (5) umlenken um andere Bereiche des Fallschachtes (4) zu reinigen..

7. Vorrichtung nach Anspruch 6, **dadurch gekennzeichnet, dass** an den Blechen (2) Mittel zur Reinigung, bevorzugt Bürsten oder Reinigungsdüsen (7) angeordnet sind, die insbesondere dazu geeignet sind, die Bindemittel (6) versprühenden Düsen (14) zu reinigen.

8. Vorrichtung nach einem oder mehreren der Ansprüche 6 bis 7, **dadurch gekennzeichnet, dass** an den Blechen (2), bevorzugt an den verschwenkbaren Blechen (2) eine Kühlvorrichtung (9) angeordnet ist.

9. Vorrichtung nach einem oder mehreren der Ansprüche 6 bis 8, **dadurch gekennzeichnet, dass** die verschwenkbaren Bleche (2) zwischen der Auflösevorrichtung (3) und den Bindemittel (6) versprühenden Düsen (14) angeordnet sind.

10. Vorrichtung nach einem oder mehreren der Ansprüche 6 bis 9, **dadurch gekennzeichnet, dass** die Vorrichtung zur Durchführung des Verfahrens nach einem der Ansprüche 1 bis 5 verwendet wird.

## Claims

1. Method for gluing particles (1) which at least partly consist of fibers and/or chips suitable for the production of material boards, wherein the particles (1) are dosed with a dosing device (11) for gluing, are dissolved with a dissolving device (3) and are glued with a binding agent (6) in a vertical drop shaft (4) consisting at least partly of plates (2) and are preferably subsequently mixed in a substantially horizontal mixing device (10), wherein at least parts of the plates (2) forming the walls of the drop shaft (4) are pivoted from a first operating position into a second cleaning position, **characterized in that** in the second cleaning position, cleaning means such as cleaning nozzles (7) are released which clean parts of the plates (2) and/or nozzles (14) spraying the binding agents (6) and/or
in the second cleaning position the particle flow (5) of particles (1) is deflected through the plates (2) in such a way that it cleans further plates (2) or parts of the drop shaft.

2. Method according to claim 1, **characterized in that** in the second cleaning position the plates (2) are cleaned by the particles (1) flowing in the falling direction (13).

3. Method according to one or more of the preceding claims, **characterized in that** the cleaning means comprise brushes or cleaning nozzles (7) which preferably clean the spraying nozzles (14) mechanically, pneumatically or chemically.

4. Method according to one or more of the preceding claims, **characterized in that** the plates (2) are pivoted from the operating position to the cleaning position in a predetermined minute cycle, preferably every 5 minutes.

5. Method according to one or more of the preceding claims, **characterized in that** the plates (2) are cooled, preferably to below 30°C.

6. Device for gluing particles (1), which at least partly consist of fibers and/or chips suitable for the production of material boards, comprising a dosing device (11) for dosing the particles (1), a substantially vertical drop shaft (4), a dissolving device (3) arranged in between and preferably a mixing device (10) arranged substantially horizontally downstream of the drop shaft (4), wherein pivotable plates (2) are arranged at least as parts of the drop shaft (4), which can be pivoted from a first operating position into a second cleaning position by means of at least one adjusting device (18), **characterized in that** in the second cleaning position cleaning means, such as cleaning nozzles (7), are released which clean parts of the plates (2) and/or nozzles (14) spraying the binding agents (6), and/or the plates (2) are pivotably arranged so that in the cleaning position they deflect the particle flow (5) emerging from the dissolving device (3) in order to clean other areas of the drop shaft (4).

7. Device according to claim 6, **characterized in that** cleaning means, preferably brushes or cleaning nozzles (7), are arranged on the plates (2), which are particularly suitable for cleaning nozzles (14) spraying the binding agents (6).

8. Device according to one or more of claims 6 to 7, **characterized in that** a cooling device (9) is arranged on the plates (2), preferably on the pivotable plates (2).

9. Device according to one or more of claims 6 to 8, **characterized in that** the pivotable plates (2) are arranged between the dissolving device (3) and the nozzles (14) spraying the binding agent (6).

10. Device according to one or more of claims 6 to 9, **characterized in that** the device is used for carrying out the method according to one of claims 1 to 5.

## Revendications

1. Procédé pour encoller des particules (1) qui sont constituées au moins en partie de fibres et/ou de copeaux appropriés à la fabrication de panneaux de matériau, dans lequel, pour l'encollage, les particules (1) sont dosées avec un dispositif de dosage (11), désagrégées avec un dispositif de désagrégation (3) et encollées avec un agent liant (6) dans une trémie verticale (4) constituée au moins partiellement de tôles (2) et de préférence ensuite mélangées dans un dispositif de mélange sensiblement horizontal (10), dans lequel au moins des parties des tôles (2) formant les parois de la trémie (4) sont pivotées d'une première position de fonctionnement dans une deuxième position de nettoyage, **caractérisé en ce que**, dans la deuxième position de nettoyage, des moyens de nettoyage, tels que des buses de nettoyage (7), sont libérés, qui nettoient des parties des tôles (2) et/ou des buses de pulvérisation (14) de l'agent liant (6), et/ou, dans la deuxième position de nettoyage, le flux de particules (5) de particules (1) est dévié par les tôles (2) de telle sorte qu'il nettoie d'autres tôles (2) ou parties de la trémie.

2. Procédé selon la revendication 1, **caractérisé en ce que**, dans la deuxième position de nettoyage, les tôles (2) sont nettoyées par les particules (1) s'écoulant dans la direction de chute (13).

3. Procédé selon l'une ou plusieurs des revendications précédentes, **caractérisé en ce que** les moyens de nettoyage comprennent des brosses ou des buses de nettoyage (7) qui nettoient les buses de pulvérisation (14) de préférence mécaniquement, pneumatiquement ou chimiquement.

4. Procédé selon l'une ou plusieurs des revendications précédentes, **caractérisé en ce que** les tôles (2) sont pivotées de la position de fonctionnement dans la position de nettoyage selon un cycle en minutes prédéfini, de préférence toutes les 5 minutes.

5. Procédé selon l'une ou plusieurs des revendications précédentes, **caractérisé en ce que** les tôles (2) sont refroidies, de préférence à une température inférieure à 30 C.

6. Dispositif pour encoller des particules (1) qui sont constituées au moins partiellement de fibres et/ou de copeaux appropriés à la fabrication de panneaux de matériau, comprenant un dispositif de dosage (11) pour doser les particules (1), une trémie (4) sensiblement verticale, un dispositif de désagrégation (3) disposé entre les deux et de préférence un dispositif de mélange (10) disposé sensiblement horizontalement en aval de la trémie (4), dans lequel des tôles pivotantes (2) sont disposées au moins en tant que parties de la trémie (4), qui peuvent pivoter d'une première position de fonctionnement dans une deuxième position de nettoyage au moyen d'au moins un dispositif de positionnement (18), **caractérisé en ce que**, dans la deuxième position de nettoyage, des moyens de nettoyage, tels que des buses de nettoyage (7), sont libérés, qui nettoient des parties des tôles (2) et/ou des buses de pulvérisation (14) de l'agent liant (6), et/ou les tôles (2) sont disposées de telle sorte qu'elles peuvent pivoter dans la position de nettoyage pour dévier le flux de particules (5) sortant du dispositif de désagrégation (3) afin de nettoyer d'autres zones de la trémie (4).

7. Dispositif selon la revendication 6, **caractérisé en ce que** des moyens de nettoyage, de préférence des brosses ou des buses de nettoyage (7), sont disposés sur les tôles (2), qui sont en particulier appropriés à nettoyer les buses de pulvérisation (14) de l'agent liant (6).

8. Dispositif selon l'une ou plusieurs des revendications 6 à 7, **caractérisé en ce qu'**un dispositif de refroidissement (9) est disposé sur les tôles (2), de préférence sur les tôles pivotantes (2).

9. Dispositif selon l'une ou plusieurs des revendications 6 à 8, **caractérisé en ce que** les tôles pivotantes (2) sont disposées entre le dispositif de désagrégation (3) et les buses de pulvérisation (14) de l'agent liant (6).

10. Dispositif selon l'une ou plusieurs des revendications 6 à 9, **caractérisé en ce que** le dispositif est utilisé pour mettre en oeuvre le procédé selon l'une des revendications 1 à 5.
